# EUROPÄISCHE PATENTSCHRIFT

(11) **EP 0 582 802 B1**
(45) Veröffentlichungstag und Bekanntmachung des Hinweises auf die Patenterteilung: **10.03.1999**
(21) Anmeldenummer: 93109183.9
(22) Anmeldetag: 08.06.1993
(51) Int. Cl.: D07B 3/00, H01B 13/02

(54) **Vorrichtung zur reversierenden Verseilung von Verseilelementen**
Device for producing cables with alternating twist direction
Dispositif pour la fabrication de câbles à sens de câblage alterné

(30) Priorität: 11.08.1992 DE 4226514; 26.05.1993 DE 4317496
(43) Veröffentlichungstag der Anmeldung: 16.02.1994
(73) Patentinhaber: Frisch GmbH, 40878 Ratingen (DE)
(72) Erfinder: Obermeier, Manfred, W-8501 Eckental (DE); Haberberger, Peter, W-8500 Nürnberg 90 (DE)
(74) Vertreter: Hehenberger, Reinhard, Dipl.-Ing.

(56) Entgegenhaltungen:
- EP-A- 0 031 081
- DE-A- 1 811 176
- FR-A- 2 104 288

## Beschreibung

Die Erfindung bezieht sich auf eine Vorrichtung zur reversierenden Verseilung von Verseilelementen, bestehend aus einer feststehenden Führungsscheibe und aus einer mit Abstand zu dieser angeordneten, um ihre Achse drehbaren Verseilscheibe, die beide axial verlaufende Durchgangslöcher zum Durchführen der Verseilelemente aufweisen, sowie aus einem Festpunkt zur Fixierung der verseilten Verseilelemente in einem Verseilpunkt, und mit mindestens einem zwischen Führungsscheibe und Verseilscheibe angeordneten, fadenförmigen, zugfesten Tragelement, an dem mit Abstand zur Führungsscheibe einerseits und zur Verseilscheibe andererseits mindestens ein scheibenförmiges Halteelement angebracht ist, das in axialer Richtung verlaufende Durchgangslöcher zur Durchführung der Verseilelemente aufweist, wobei das Tragelement in gespanntem Zustand zwischen Führungsscheibe und Verseilscheibe angeordnet ist.

"Verseilelemente" im Sinne der Erfindung sind beispielsweise Adern von elektrischen und optischen Kabeln bzw. Leitungen aller Art. Verseilelemente können aber auch Bauteile höherer Ordnung sein, in denen schon mehrere Teile zusammengefaßt sind. Das sind beispielsweise Paare, Vierer oder Bündel. Bei den Verseilelementen kann es sich auch um Fäden aus Kunststoff oder um blanke metallische Drähte handeln, die beispielsweise für den konzentrischen Schutzleiter bei Starkstromkabeln eingesetzt werden.

Die reversierende Verseilung, bei welcher die Schlagrichtung der Verseilelemente in Abständen wechselt, hat gegenüber dem Verseilverfahren mit gleichbleibender Schlagrichtung den Vorteil, daß keine rotierenden Spulenabläufe (Körbe) benötigt werden, die eine nur begrenzte Länge für das herzustellende Verseilgut zulassen. Die reversierende Verseilung bietet die Möglichkeit einer kontinuierlichen Fertigung mit hohen Abzugsgeschwindigkeiten.

Bei einer bekannten Vorrichtung zur reversierenden Verseilung von Verseilelementen, bestehend aus einer feststehenden Führungsscheibe und aus einer mit Abstand zu dieser angeordneten, um ihre Achse drehbaren Verseilscheibe, die beide axial verlaufende Durchgangslöcher zur Durchführung der Verseilerelemente aufweisen, sowie aus einem Festpunkt zur Fixierung der verseilten Verseilelemente im Verseilpunkt, die aus der DE-A 22 62 705 bekannt ist, werden die Verseilelemente zwischen der Führungsscheibe und der Verseilscheibe in Schläuchen geführt. Diese Schläuche bestehen aus einem Kunststoff mit niedrigem Reibungskoeffizienten. Sie sollen ein Verheddern der einzelnen Verseilelemente zwischen den beiden Scheiben verhindern. Vor Inbetriebnahme der Vorrichtung müssen die einzelnen Verseilelemente mit einigem Aufwand in die Schläuche eingefädelt werden. Die Schläuche können leicht verschmutzen, so daß sich gegenüber den Verseilelementen schlechtere Reibwerte ergeben. Sie haben außerdem eine relativ große Masse, die bei der Dimensionierung der Vorrichtung und insbesondere für den Antrieb der Verseilscheibe zu berücksichtigen ist. Weiterhin kann nicht ausgeschlossen werden, daß die Schläuche selbst miteinander verheddern, insbesondere dann, wenn der Abstand zwischen Führungsscheibe und Verseilscheibe groß ist.

Aus der EP A1 0 031 081 ist eine gattungsgemäße Vorrichtung bekannt, bei der ein Tragelement, das als Torsionselement ausgebildet ist, drehfest mit der Führungsscheibe und der Verseilscheibe verbunden ist. Zwischen der Führungsscheibe und der Verseilscheibe sind mehrere Haltelemente angeordnet, die drehfest mit dem Torsionselement verbunden sind. Durch das Verdrehen der Verseilscheibe wird das Torsionselement verdreht, wodurch gleichzeitig auch die Haltelemente, sowie die darin geführten Verseilelemente mitgedreht werden.

Der Erfindung liegt die Aufgabe zugrunde, die eingangs beschriebene Vorrichtung so weiterzubilden, daß bei einfachem Aufbau und einfacher Einrichtung derselben ein Verheddern der Verseilelemente mit Sicherheit vermieden ist.

Diese Aufgabe wird gemäß der Erfindung dadurch gelöst, daß das scheibenförmige Halteelement lose, aber in axialer Richtung fixiert an dem Tragelement angebracht ist.

Diese Vorrichtung ist sehr einfach aufgebaut. Sie besteht aus der Führungsscheibe und der Verseilscheibe und aus einer Anzahl von Halteelementen, die von der Länge des Abstands zwischen Führungs- und Verseilscheibe bestimmt wird. Beim Einrichten der Vorrichtung brauchen die Verseilelemente nur durch die Durchgangslöcher aller axial relativ kurzen Halteelemente gezogen zu werden. Die Halteelemente können aus einem Werkstoff mit niedrigem Reibungskoeffizienten hergestellt werden, so daß die Verseilelemente während der Fertigung einer verhältnismäßig geringen Reibung ausgesetzt sind. Die Halteelemente sind massearm, so daß selbst bei einer größeren Anzahl derselben keine wesentlichen Zusatzmassen während der Verseilung der Verseilelemente zu bewegen sind. Sie haben insgesamt ein geringes Rotationsträgheitsmoment, so daß die Umkehrzeiten bei der Verseilung sehr klein gehalten werden können. Bei ausreichend hoher Anzahl von Halteelementen sind die Verseilelemente während der Verseilung einwandfrei geführt. Ein Verheddern derselben ist ausgeschlossen.

Weitere vorteilhafte Ausgestaltungen der Erfindung gehen aus den Unteransprüchen hervor.

Ausführungsbeispiele des Erfindungsgegenstandes sind in den Zeichnungen dargestellt.

Es zeigt:
Fig. 1 in schematischer Darstellung eine Anlage zum Verseilen von Verseilelementen mit einer Vorrichtung nach der Erfindung,
Fig. 2 eine Vorrichtung nach der Erfindung in perspektivischer Darstellung,
Fig. 3 und 4 ein Einzelteil der Vorrichtung in zwei unterschiedlichen Ausführungsformen in vergrößerter Darstellung,
Fig. 5 einen Schnitt durch Fig. 3 längs der Linie V-V,
Fig. 6 eine weitere Einzelheit der Vorrichtung in nochmals vergrößerter Darstellung,
Fig. 7 die Vorrichtung nach Fig. 2 in einer anderen Ansicht,
Fig. 8 eine gegenüber den Fig. 2 und 7 abgewandelte Vorrichtung.

Die Erfindung wird im folgenden für eine Vorrichtung erläutert, mit der drei Verseilelemente verseilt werden können. Bei entsprechender Gestaltung von Führungs- und Verseilscheibe sowie Halteelementen können auch zwei oder mehr als drei Verseilelemente verarbeitet werden. Fig. 1 gibt dabei nur eine Prinzipdarstellung wieder, in der die eigentliche Verseilstrecke bzw. der Verseilspeicher nur angedeutet ist.

Gemäß Fig. 1 werden drei Verseilelemente 1 - im folgenden stellvertretend für alle anderen Möglichkeiten als "Adern 111 bezeichnet - von Spulen 2 abgezogen und einer Führungsscheibe 3 zugeführt. Nach Durchlaufen einer Verseilstrecke 4, deren genauerer Aufbau aus den Fig. 2, 7 und 8 hervorgeht, gelangen die Adern 1 zu einer Verseilscheibe 5. Sie werden in einem Verseilpunkt 6 reversierend zu einer Seele 7 miteinander verseilt, die in Richtung des Pfeiles 8 abgezogen wird.

Die Verseilscheibe 5 ist drehbar gelagert, was durch eine Lagerstelle 9 angedeutet ist. Sie kann reversierend um ihre Achse gedreht werden. Dazu wird in bekannter Technik ein Elektromotor 10 verwendet. Im Betrieb der Vorrichtung führt die Verseilscheibe 5 beispielsweise jeweils acht Umdrehungen in beiden Drehrichtungen aus. Von der Nullage ausgesehen sind das in jeder Drehrichtung vier Umdrehungen.

Der Verseilpunkt 6 ist ein Fixpunkt, in dem die Adern 1 so fest gehalten werden, daß ihr wegen der reversierenden Verseilung an sich lockerer Verbund nicht wieder aufgehen kann. Hier kann beispielsweise ein Rollenpaar, eine Öse oder ein Nippel eingesetzt werden. Hinter dem Verseilpunkt 6 wird eine Halterung auf die Seele 7 aufgebracht. Dazu kann ein Band aufgewickelt oder ein Mantel aufgespritzt werden. Die Seele 7 kann auf eine Spule aufgewickelt oder weiteren Bearbeitungsstationen zugeführt werden.

In der Verseilstrecke 4 sind gemäß Fig. 2 zwei als Scheiben dargestellte Halteelemente 11 angebracht, und zwar mit Abstand zueinander sowie zu der Führungsscheibe 3 und der Verseilscheibe 5. Die Halteelemente 11 sind an einem fadenförmigen, zugfesten Tragelement 12 befestigt, das zwischen Führungsscheibe 3 und Verseilscheibe 5 entlang deren gemeinsamer Achse angeordnet ist.

Führungsscheibe 3, Verseilscheibe 5 und Halteelemente 11 haben im dargestellten Ausführungsbeispiel jeweils drei in axialer Richtung verlaufende Durchgangslöcher 13, durch welche die Adern 1 hindurchgezogen werden. Das Tragelement 12 kann aus Stahl oder Kunststoff bestehen, beispielsweise aus Aramid. Es ist fest in Führungsscheibe 3 und Verseilscheibe 5 angebracht, kann sich aber in einer Ausführungsform der Vorrichtung in beiden Scheiben frei drehen. Letzteres gilt auch für die Halteelemente 11. Das Tragelement 12 ist in bevorzugter Ausführungsform zwischen Führungsscheibe 3 und Verseilscheibe 5 gespannt. Dazu kann ein Spannelement eingesetzt werden, das auf der Seite der Führungsscheibe 3 oder der Verseilscheibe 5 angebracht wird. Als Spannelement können beispielsweise eine Feder, ein Gewicht oder ein Pneumatikzylinder eingesetzt werden.

Während die Führungsscheibe 3 und die Verseilscheibe 5 vorzugsweise aus Metall bestehen, wird für die Halteelemente 11 leichteres Material, insbesondere Kunststoff, bevorzugt. Sie bestehen beispielsweise aus Polyamid oder Polytetrafluorethylen. Diese Materialien haben besonders gute Gleiteigenschaften. Die Durchgangslöcher 13 der Haltescheiben 11 können zum leichteren Durchziehen der Adern 1 entgegen der Abzugsrichtung (Pfeil 8) vorzugsweise konisch aufgeweitet sein, so wie es in Fig. 5 dargestellt ist.

Führungsscheibe 3, Verseilscheibe 5 und Halteelemte 11 können ( gemäß Fig. 4 jeweils auch ein zentrales Durchgangsloch 14 haben. Durch die zentralen Durchgangslöcher 14 kann ein Kern oder Grundelement beliebigen Aufbaus gezogen werden, um den bzw. das die Adern 1 reversierend herumverseilt werden. Es ist auch möglich, in den zentralen Durchgangslöchern 14 ein Rohr anzuordnen, durch das Kern oder Grundelement hindurchgezogen werden. Das zentrale Tragelement 12 wird bei dieser Ausführungsform der Scheiben 3 und 5 und der Halteelemente 11 durch mindestens zwei Tragelemente 15 ersetzt, so wie es aus den Fig. 4 und 8 hervorgeht. Die Tragelemente 15 sind in bevorzugter Ausführungsform symmetrisch in Umfangsrichtung aller Scheiben und Halteelemente 11 verteilt. Auch auf den Tragelementen 15 sind die Halteelemente 11 lose und an sich axial beweglich angebracht. Die axiale Position der Halteelemente 11 auf den Tragelementen 12 bzw. 15 wird entsprechend Fig. 6 durch Klemmen 16 fixiert, die auf beiden Seiten der Halteelemente 11 fest auf dem jeweiligen Tragelement 12 bzw. 15 angebracht sind. Wenn zwei oder mehr Tragelemente 15 vorhanden sind, reicht es aus, wenn die Klemmen 16 nur auf einem dieser Tragelemente angebracht werden.

Zwischen Führungsscheibe 3 und Verseilscheibe 5 ist mindestens ein Halteelement 11 angeordnet. Die Anzahl der Halteelemente 11 richtet sich nach den Eigenschaften der zu verarbeitenden Adern 1 und nach der Entfernung zwischen Führungsscheibe 3 und Verseilscheibe 5. Je größer diese Entfernung ist, desto mehr Haltescheiben 11 werden eingesetzt. Ihr jeweiliger Abstand voneinander kann gleichbleibend aber auch beliebig sein. In bevorzugter Ausführungsform wird der Abstand der Halteelemente 11 voneinander mit zunehmender Entfernung von der Führungsscheibe 3 kleiner, so wie es aus den Fig. 7 und 8 hervorgeht. Im Bereich der Verseilscheibe 5 sind also zur Führung der Adern 1 mehr Halteelemente 11 vorhanden als im Bereich der Führungsscheibe 3. Die Adern 1 sind dadurch in dem Bereich mit den größeren Drehwinkeln enger geführt.

## Patentansprüche

1. Vorrichtung zur reversierenden Verseilung von Verseilelementen (1), bestehend aus einer feststehenden Führungsscheibe (3) und aus einer mit Abstand zu dieser angeordneten, um ihre Achse drehbaren Verseilscheibe (5), die beide axial verlaufende Durchgangslöcher (13) zum Durchführen der Verseilelemente (1) aufweisen, sowie aus einem Festpunkt zur Fixierung der verseilten Verseilelemente (1) in einem Verseilpunkt (6), und mit mindestens einem zwischen Führungsscheibe (3) und Verseilscheibe (5) angeordneten, fadenförmigen, zugfesten Tragelement (12, 15), an dem mit Abstand zur Führungsscheibe (3) einerseits und zur Verseilscheibe (5) andererseits mindestens ein scheibenförmiges Halteelement (11) angebracht ist, das in axialer Richtung verlaufende Durchgangslöcher (13) zur Durchführung der Verseilelemente (1) aufweist, wobei das Tragelement (12, 15) in gespanntem Zustand zwischen Führungsscheibe (3) und Verseilscheibe (5) angeordnet ist, dadurch gekennzeichnet, daß das scheibenförmige Halteelement (11) lose, aber in axialer Richtung fixiert an dem Tragelement (12, 15) angebracht ist.

2. Vorrichtung nach Anspruch 1, dadurch gekennzeichnet, daß zwei oder mehr Tragelemente (12,15) zwischen Führungsscheibe (3) und Verseilscheibe (5) angebracht sind, die symmetrisch in Umfangsrichtung der Scheiben (3,5) und des Halteelements (11) verteilt sind.

3. Vorrichtung nach einem der Ansprüche 1 oder 2, dadurch gekennzeichnet, daß die Führungsscheibe (3) und die Verseilscheibe (5) sowie alle Halteelemente (11) ein zentrales Durchgangsloch (14) aufweisen.

4. Vorrichtung nach einem der Ansprüche 1 bis 3, dadurch gekennzeichnet, daß bei Verwendung von mehr als drei Halteelementen (11) deren Abstand voneinander mit zunehmender Entfernung von der Führungsscheibe (3) abnimmt.

## Claims

1. Device for the reversing stranding of stranding elements (1), consisting of a fixed guide disc (3) and of a stranding disc (5), rotatable about its axis and disposed at a spacing from the guide disc, said discs both having through holes (13) running axially and through which the stranding elements (1) are led, as well as of a fixed point for fixing the stranded stranding elements (1) in a stranding point (6), and with at least one threadlike supporting member (12, 15) having tensile strength and disposed between guide disc (3) and stranding disc (5) and to which there is attached at a spacing from the guide disc (3) on the one hand and from the stranding disc (5) on the other hand at least one disc-shaped retaining member (11) which has through holes (13) running in an axial direction and through which the stranding elements (1) are led, the supporting member (12, 15) being disposed in a tensioned state between guide disc (3) and stranding disc (5), **characterised in that** the disc-shaped retaining member (11) is loosely attached to the supporting member (12, 15) but fixed in an axial direction.

2. Device according to claim 1, **characterised in that** two or more supporting members (12, 15) are attached between guide disc (3) and stranding disc (5) and are distributed symmetrically in the peripheral direction of the discs (3, 5) and of the retaining member (11).

3. Device according to one of claims 1 or 2, **characterised in that** the guide disc (3) and the stranding disc (5) as well as all the retaining members (11) have a central through hole (14).

4. Device according to one of claims 1 to 3, **characterised in that,** where more than three retaining members (11) are used, their mutual spacing decreases with increasing distance from the guide disc (3).

## Revendications

1. Dispositif pour le câblage réversible d'éléments de câble (1) comprenant un disque de guidage (3) fixe et un disque de câblage (5) disposée à distance du disque de guidage et tournant autour de son axe qui présentent tous deux des trous traversants (13) axiaux pour le passage des éléments de câble (1) ainsi qu'un point fixe pour la fixation des éléments de câble (1) câblés, un point de câblage (6) et au moins un élément de support (12, 15) sous forme de fil résistant à la traction qui est disposé entre le disque de guidage ( 3) et le disque de câblage (5) et sur lequel au moins un élément de maintien (11) en forme de disque est monté à distance du disque de guidage (3) d'une part et du disque de câblage (5) d'autre part, lequel élément de maintien est pourvu de trous traversants (13) axiaux pour le passage des éléments de câble (1), l'élément de support (12; 15), à l'état tendu étant disposé entre le disque de guidage (3) et le disque de câblage (5), caractérisé par le fait que l'élément de maintien (11) est monté libre mais fixe dans la direction axiale sur l'élément de support (12, 15).

2. Dispositif selon la revendication 1, caractérisé par le fait que deux éléments de support (12, 15) ou plus sont montés entre le disque de guidage (3) et le disque de câblage (5), lesquels éléments de support sont répartis de manière symétrique dans la direction circonférentielle des disques (3, 5) et de l'élément de maintien (11).

3. Dispositif selon une des revendications 1 ou 2, caractérisé par le fait que le disque de guidage (3) et le disque de câblage (5) ainsi que tous les éléments de maintien (11) sont pourvus d'un trou traversant (14) central.

4. Dispositif selon une des revendications 1 à 3, caractérisé par le fait que, lorsqu'on utilise plus de trois éléments de maintien (11) leur espacement mutuel décroît au fur et à mesure que la distance par rapport au disque de guidage (3) augmente.
